# EUROPÄISCHE PATENTSCHRIFT

(11) **EP 1 838 919 B1**
(45) Veröffentlichungstag und Bekanntmachung des Hinweises auf die Patenterteilung: **20.07.2011**
(21) Anmeldenummer: 05807957.5
(22) Anmeldetag: 18.11.2005
(51) Int. Cl.: D21F 3/04

(54) **PRESSANORDNUNG**
PRESSING ARRANGEMENT
ENSEMBLE PRESSE

(30) Priorität: 15.01.2005 DE 102005001890
(43) Veröffentlichungstag der Anmeldung: 03.10.2007
(73) Patentinhaber: Voith Patent GmbH, 89522 Heidenheim (DE)
(72) Erfinder: MESCHENMOSER, Andreas, 88263 Horgenzell (DE)
(86) Internationale Anmeldenummer: PCT/EP2005/056053
(87) Internationale Veröffentlichungsnummer: WO 2006/074834

(56) Entgegenhaltungen:
- EP-A- 1 316 641
- EP-A- 1 460 170
- WO-A-01/18309
- US-A- 5 876 565

## Beschreibung

Die Erfindung betrifft eine Pressanordnung zur Entwässerung einer Papier-, Karton-, Tissue- oder einer anderen Faserstoffbahn in einer Maschine zur Herstellung und/oder Veredlung derselben mit einem ersten, von zwei Presswalzen gebildeten, verlängerten Pressspalt, durch den neben der Faserstoffbahn beidseitig je ein wasseraufnehmendes Entwässerungsband geführt ist, wobei ein Entwässerungsband nach dem ersten Pressspalt von der Faserstoffbahn weggeführt wird, und einem letzten, von zwei Presswalzen gebildeten verlängerten Pressspalt, durch den neben der Faserstoffbahn ein wasseraufnehmendes Entwässerungsband und auf der, der Faserstoffbahn gegenüberliegenden Seite ein glattes Transferband läuft, wobei die Faserstoffbahn vom allein führenden Entwässerungsband des ersten Pressspaltes an das Transferband übergeben wird, wobei das, die Faserstoffbahn allein führende Entwässerungsband des ersten Pressspaltes eine besaugte Übergabe-Presswalze umschlingt, welche mit der vom Transferband umschlungenen Presswalze des letzten Pressspaltes einen Übergabe-Spalt bildet.

Derartige Pressanordnungen sind seit längerem bekannt, wie beispielsweise aus der WO 01/18309. Problematisch sind hierbei die Wegführung des Entwässerungsbandes der ersten Pressspaltes von der Faserstoffbahn sowie die Übergabe der Faserstoffbahn vom Entwässerungsband an das Transferband.

Die Aufgabe der Erfindung ist es daher, eine möglichst einfach aufgebaute Pressanordnung mit verbesserter Bahnführung und möglichst hoher Entwässerungskapazität zu schaffen.

Erfindungsgemäß wurde die Aufgabe dadurch gelöst, dass das, die Faserstoffbahn abgebende Entwässerungsband der Übergabe-Presswalze die vom Transferband umschlungene Presswalze des letzten Pressspaltes nach dem Übergabe-Spalt nachumschlingt.

Die Nachumschlingung kann im Umfang von wenigen Grad relativ gering sein. Jedoch sollte sie eine ausreichende Hinterlüftung des Entwässerungsbandes zur Gewährleistung einer sicheren Bahnabgabe an das Transferband erlauben.

Dies verbessert die Bahnführung erheblich.

Die besaugte Übergabe-Presswalze verstärkt durch den Unterdruck die Haftung der Faserstoffbahn am dazwischen liegenden Entwässerungsband, so dass das gegenüberliegende Entwässerungsband problemlos weggeführt werden kann.

Die Übernahme der Faserstoffbahn durch das Transferband kann dadurch unterstützt werden, dass die Übergabe-Presswalze und die vom Transferband umschlungene Presswalze gegeneinander gedrückt werden.

Es kann aber bereits genügen, wenn der Übergabe-Spalt zwar geschlossen ist, aber die Übergabe-Presswalze und die vom Transferband umschlungene Presswalze im Übergabe-Spalt keinen Pressdruck auf die Faserstoffbahn ausüben. Dies reduziert die Verdichtung der Faserstoffbahn und vermindert die Rückbefeuchtung.

Die Übergabe-Presswalze kann wegen der, wenn überhaupt vorhandenen, dann vorzugsweise geringen Pressdrücke im Übergabe-Spalt wie eine übliche, besauge Leitwalze ausgeführt werden, was den Aufwand für die Übergabe-Presswalze selbst, aber auch für die Reservehaltung vermindert.

Um die Übergabe der Faserstoffbahn zu unterstützen, sollte das Transferband die Übergabe-Presswalze vor dem Übergabe-Spalt vorumschlingen.

Die Haftung der Faserstoffbahn am Transferband kann noch dadurch gesteigert werden, dass das Transferband vor der Übernahme der Faserstoffbahn befeuchtet wird.

Hierbei sollte der erste Pressspalt von einer zylindrischen Presswalze und einer Schuh-Presswalze gebildet werden, welche vorzugsweise über der Faserstoffbahn angeordnet ist.

Des Weiteren ist es vorteilhaft, wenn auch der letzte Pressspalt verlängert ausgeführt ist und vorzugsweise von einer zylindrischen Presswalze und einer Schuh-Presswalze gebildet wird, welche vom Entwässerungsband des letzten Pressspaltes umschlungen ist.

Die Schuh-Presswalzen besitzen einen flexiblen Walzenmantel, der von einem Anpresselement mit konkaver Pressfläche zur gegenüberliegenden, zylindrischen Presswalze gedrückt wird.

Die dabei entstehenden, verlängerten Pressspalte erlauben wegen der längeren Verweilzeit der Faserstoffbahn im Pressspalt eine intensive, aber dennoch schonende Entwässerung.

Die Schuh-Presswalzen sind relativ kompakt ausgeführt und haben einen Durchmesser zwischen 700 und 1300 mm, was die geometrischen Verhältnisse hinsichtlich Bahnführung und der Anordnung von Wasserrinnen und anderen Zusatzteilen erleichtert.

Insbesondere dann, wenn der Pressdruck im Übergabe-Spalt proportional dem Pressdruck im letzten Pressspalt eingestellt wird, kann auf eine Bombierung der Presswalzen verzichtet werden.

Wegen des erhöhten Wasseranfalls im ersten Pressspalt, läuft die Faserstoffbahn mit zwei wasseraufnehmenden Entwässerungsbändern durch diesen.

Außerdem besitzen die von Entwässerungsbändern umschlungenen Presswalzen eine profilierte Oberfläche in Form von Rillen und/oder Blindbohrungen, was deren Wasseraufnahmefähigkeit erhöht.

Falls das Transferband über der Faserstoffbahn angeordnet ist, so kann dieses die Faserstoffbahn nach dem letzten Pressspalt vorzugsweise an ein, auf der gegenüberliegenden Seite angeordnetes Transfersieb übergeben, welches die Faserstoffbahn zu einem über der Faserstoffbahn laufenden Trockensieb einer folgenden Trockengruppe führt.

Ist das Transferband allerdings unter der Faserstoffbahn angeordnet, so kann dieses die Faserstoffbahn direkt zu dem über der Faserstoffbahn laufenden Trockensi eb einer folgenden Trockengruppe führen.

Zur Intensivierung der Entwässerung im letzten Pressspalt ist eine Vorwärmung der Faserstoffbahn von Vorteil. Dabei sollte die Faserstoffbahn während der Umschlingung der Übergabe-Presswalze mit heißem Dampf beblasen werden.

Es ist auch vorteilhaft, wenn die Pressebene zumindest des ersten und des letzten Pressspaltes zur Senkrechten geneigt ist. Dies erlaubt eine optimale Bahnführung und verbessert die Möglichkeit des Auffangens von Spritzwasser über Wasserrinnen nach dem jeweiligen Pressspalt.

Ein besonders einfacher Aufbau und eine einfache Möglichkeit zur Abfuhr der Faserstoffbahn bei einem Abriss ist gegeben, wenn die Faserstoffbahn in der folgenden Trockengruppe, vom Trockensieb gestützt, abwechselnd über beheizte Trockenzylinder und Leitwalzen geführt wird, wobei die Faserstoffbahn mit den, vorzugsweise unter ihr angeordneten Trockenzylindern in Kontakt kommt.

Nachfolgend soll die Erfindung an zwei Ausführungsbeispielen näher erläutert werden. In der beigefügten Zeichnung zeigt:
- Figur 1:: einen schematischen Querschnitt durch eine Pressanordnung mit oberem Transferband 14;
- Figur 2:: eine Pressanordnung mit unterem Transferband 14 und
- Figur 3:: eine Detailansicht des Übergabe-Spaltes.

In beiden Ausführungen gemäß Figur 1 und 2 besteht die Pressanordnung aus einem, von zwei Presswalzen 2,3 gebildeten, ersten Pressspalt und einem, von zwei anderen Presswalzen 5,6 gebildeten, letzten Pressspalt.

Der erste Pressspalt ist im Interesse einer intensiven, aber schonenden Entwässerung verlängert ausgeführt und wird von einer zylindrischen Presswalze 3 und einer über der Faserstoffbahn 1 angeordneten Schuh-Presswalze 2 gebildet.

Durch den ersten Pressspalt läuft die Faserstoffbahn 1 wegen des hohen Wasseranfalls gemeinsam mit beidseitig je einem Entwässerungsband 11,12, wobei das obere Entwässerungsband 11 die Faserstoffbahn 1 von einem Formiersieb 10 eines vorgelagerten Formers übernimmt.

In Figur 1 umschlingt das untere Entwässerungsband 12 nach dem ersten Pressspalt eine besaugte Übergabe-Presswalze 4. Da der Unterdruck dieser Übergabe-Presswalze 4 die Haftung der Faserstoffbahn 1 am unteren Entwässerungsband 12 wesentlich verbessert, kann während der Umschlingung derselben das obere Entwässerungsband 11 von der Faserstoffbahn 1 weggeführt werden.

Die Übergabe-Presswalze 4 bildet mit der oberen, zylindrischen und von einem glatten, impermeablen Transferband 14 umschlungenen Presswalze 5 einen Übergabe-Spalt. Dabei werden beide Walzen 4,5 geringfügig gegeneinander gepresst.

In diesem Übergabe-Spalt wird die Faserstoffbahn 1 vom unteren Entwässerungsband 12 des ersten Pressspaltes an das Transferband 14 des letzten Pressspaltes übergeben. Der Pressdruck im Übergabe-Spalt unterstützt die Herausbildung einer ausreichenden Haftung der Faserstoffbahn 1 am glatten Transferband 14.

Da dieser Pressdruck relativ gering ist, kann die besaugte Über-Presswalze 4 als normale besaugte Leitwalze ausgeführt werden.

Das die Faserstoffbahn 1 abgebende, untere Entwässerungsband 12 umschlingt die vom Transferband 14 umschlungene Presswalze 5 nach dem Übergabe-Pressspalt um mehrere Grad nach. Diese Nachumschlingung A ermöglicht eine ausreichende Hinterlüftung des Entwässerungsbandes 12 und damit ein leichteres Lösen der Faserstoffbahn 1 vom Entwässerungsband 12.

Die Faserstoffbahn 1 läuft anschließend gemeinsam mit dem, über der Faserstoffbahn 1 liegenden Transferband 14 und einem unter der Faserstoffbahn 1 angeordneten Entwässerungsband 13 durch den letzten Pressspalt.

Auch dieser Pressspalt ist verlängert ausgebildet und wird hierzu von einer unteren Schuh-Presswalze 6 und der oberen, zylindrischen Presswalze 5 gebildet.

Nach dem letzten Pressspalt läuft die Faserstoffbahn 1 gemeinsam mit dem Transferband 14 bis zur Übergabe an ein luftdurchlässiges Transfersieb 15, welches während der Übernahme eine besaugte Leitwalze 7 umschlingt.

Dieses Transfersieb 15 wiederum übergibt die Faserstoffbahn 1 an ein Trockensieb 16 einer folgenden Trockengruppe.

Im Gegensatz hierzu umschlingt bei der in Figur 2 gezeigten Ausführung das obere Entwässerungsband 11 des ersten Pressspaltes nach diesem die besaugte Übergabe-Presswalze 4. Dies bedeutet, dass während der Umschlingung derselben das untere Entwässerungsband 12 von der Faserstoffbahn 1 weggeführt wird.

Nach der Wegführung des unteren Entwässerungsbandes 12 wird die Faserstoffbahn 1 während der Umschlingung der Übergabe-Presswalze 4 von einem Dampfblaskasten 19 mit heißem Dampf beblasen.

Dieser heiße Dampf führt zu einer Erwärmung der Faserstoffbahn 1 und verbessert so die Entwässerungsleistung im letzten Pressspalt.

Auch hier läuft die Faserstoffbahn 1 mit dem unteren Transferband 14 und einem über der Faserstoffbahn 1 angeordneten Entwässerungsband 13 durch den letzten Pressspalt.

Nach dem letzten Pressspalt wird die Faserstoffbahn 1 vom Transferband 14 bis zur Übernahme durch das Trockensieb 16 der folgenden Trockengruppe geführt.

In beiden Fällen läuft die Faserstoffbahn 1 in der Trockengruppe, vom Trockensieb 16 gestützt, abwechselnd über beheizte Trockenzylinder 8 und besaugte Leitwalzen 9. Dabei drückt das Trockensieb 16 die Faserstoffbahn 1 gegen die Trockenzylinder 8. Da das Trockensieb 16 über der Faserstoffbahn 1 läuft, können die Faserstoffbahn 1 oder Teile davon, insbesondere bei einem Abriss, problemlos in den darunter liegenden Pulper 18 abgeführt werden.

Den Presswalzen 2,3,4,5,6 sind Wasserrinnen oder -hauben 17 zum Auffangen des von den Presswalzen 2,3,4,5,6 abgeschleuderten Spritzwassers zugeordnet.

Die Entwässerungsbänder 11,12,13 sind als Pressfilze ausgebildet.
In der Pressanordnung sind den Bändern Reinigungs- und Konditioniereinrichtungen zugeordnet.

Da sich der erste und der letzte Pressspalt gegenseitig nicht beeinflussen, können die Linienkräfte in diesen Pressspalten unabhängig und im vollen Linienkraftbereich eingestellt werden.

Wegen der guten Führung der Faserstoffbahn 1, insbesondere vor dem ersten Pressspalt, ist die Anwendung auch bei schweren Papiersorten von Vorteil.

Figur 3 zeigt den Übergabe-Spalt in einer Detailansicht. Um die Übernahme der Faserstoffbahn 1 insbesondere bei geringen oder nicht vorhandenen Pressdrücken im Übergabe-Spalt zu unterstützen, umschlingt das Transferband 14 die besaugte Übergabe-Presswalze 4 mit einem Winkel A vor dem Übergabe-Spalt.

Des Weiteren umschlingt das abgebende Entwässerungsband 11 der Übergabe-Presswalze 4 die vom Transferband 14 umschlungene Presswalze 5 mit einem Winkel B nach dem Übergabe-Spalt.

Um die Haftung der Faserstoffbahn 1 zu verbessern wird das Transferband 14 von der Übernahme derselben mit einem Spritzrohr 21 befeuchtet.

Nach dem letzten Entwässerungs-Pressspalt kann, wie in Figur 3 dargestellt, die Faserstoffbahn 1, ausschließlich vom glatten Transferband 14 geführt, noch durch einen Glättspalt laufen.
Dieser wird hier von zwei Glättwalzen 19,20 gebildet. Anschließend erfolgt die Übergabe der Faserstoffbahn 1 vom Transferband 14 an das Trockensieb 16.

## Patentansprüche

1. Pressanordnung zur Entwässerung einer Papier-, Karton-, Tissue- oder einer anderen Faserstoffbahn (1) in einer Maschine zur Herstellung und/oder Veredelung derselben mit einem ersten, von zwei Presswalzen (2,3) gebildeten, verlängerten Pressspalt, durch den neben der Faserstoffbahn (1) beidseitig je ein wasseraufnehmendes Entwässerungsband (11,12) geführt ist, wobei ein Entwässerungsband (11,12) nach dem ersten Pressspalt von der Faserstoffbahn (1) weggeführt wird, und einem letzten, von zwei Presswalzen (5,6) gebildeten verlängerten Pressspalt, durch den neben der Faserstoffbahn (1) ein wasseraufnehmendes Entwässerungsband (13) und auf der, der Faserstoffbahn (1) gegenüberliegenden Seite ein glattes Transferband (14) läuft, wobei die Faserstoffbahn (1) vom allein führenden Entwässerungsband (11,12) des ersten Pressspaltes an das Transferband (14) übergeben wird, wobei das, die Faserstoffbahn (1) allein führende Entwässerungsband (11,12) des ersten Pressspaltes eine besaugte Übergabe-Presswalze (4) umschlingt, welche mit der, vom Transferband (14) umschlungenen Presswalze (5) des letzten Pressspaltes einen Übergabe-Spalt bildet, **dadurch gekennzeichnet, dass**
das die Faserstoffbahn (1) abgebende Entwässerungsband (11,12) der Übergabe-Presswalze (4) die vom Transferband (14) umschlungene Presswalze (5) des letzten Pressspaltes nach dem Übergabe-Spalt nachumschlingt.

2. Pressanordnung nach Anspruch 1, **dadurch gekennzeichnet, dass** die Übergabe-Presswalze (4) und die vom Transferband (14) umschlungene Presswalze (5) gegeneinander gedrückt werden.

3. Pressanordnung nach Anspruch 1, **dadurch gekennzeichnet, dass** die Übergabe-Presswalze (4) und die vom Transferband (14) umschlungene Presswalze (5) im Übergabe-Spalt keinen Pressdruck auf die Faserstoffbahn (1) ausüben.

4. Pressanordnung nach einem der vorhergehenden Ansprüche, **dadurch gekennzeichnet, dass**
das Transferband (14) die Übergabe-Presswalze (4) vor dem Übergabe-Spalt vorumschlingt.

5. Pressanordnung nach einem der vorhergehenden Ansprüche, **dadurch gekennzeichnet, dass**
das Transferband (14) vor der Übernahme der Faserstoffbahn (1) befeuchtet wird.

6. Pressanordnung nach einem der vorhergehenden Ansprüche, **dadurch gekennzeichnet, dass**
der erste Pressspalt von einer zylindrischen Presswalze (3) und einer Schuh-Presswalze (2) gebildet wird, welche vorzugsweise über der Faserstoffbahn (1) angeordnet ist.

7. Pressanordnung nach einem der vorhergehenden Ansprüche, **dadurch gekennzeichnet, dass**
der letzte Pressspalt von einer zylindrischen Presswalze (5) und einer Schuh-Presswalze (6) gebildet wird, welche vom Entwässerungsband (13) des letzten Pressspaltes umschlungen ist.

8. Pressanordnung nach einem der vorhergehenden Ansprüche, **dadurch gekennzeichnet, dass**
das Transferband (14) über der Faserstoffbahn (1) angeordnet ist.

9. Pressanordnung nach Anspruch 8, **dadurch gekennzeichnet, dass** das Transferband (14) die Faserstoffbahn (1) nach dem letzten Pressspalt an ein, auf der gegenüberliegenden Seite angeordnetes Transfersieb (15) übergibt, welches die Faserstoffbahn (1) zu einem Trockensieb (16) einer folgenden Trockengruppe führt.

10. Pressanordnung nach einem der Ansprüche 1 bis 7, **dadurch gekennzeichnet, dass**
das Transferband (14) unter der Faserstoffbahn (1) angeordnet ist.

11. Pressanordnung nach Anspruch 10, **dadurch gekennzeichnet, dass** das Transferband (14) die Faserstoffbahn (1) zu einem Trockensieb (16) einer folgenden Trockengruppe führt.

12. Pressanordnung nach einem der vorhergehenden Ansprüche, **dadurch gekennzeichnet, dass**
die Faserstoffbahn (1) während der Umschlingung der Übergabe-Presswalze (4) mit heißem Dampf beblasen wird.

13. Pressanordnung nach einem der vorhergehenden Ansprüche, **dadurch gekennzeichnet, dass**
die Pressebene zumindest des ersten und des letzten Pressspaltes zur Senkrechten geneigt ist.

14. Pressanordnung nach einem der vorhergehenden Ansprüche, **dadurch gekennzeichnet, dass**
die Faserstoffbahn (1) in der folgenden Trockengruppe, vom Trockensieb (16) gestützt, abwechselnd über beheizte Trockenzylinder (8) und Leitwalzen (9) geführt wird, wobei die Faserstoffbahn (1) mit den, vorzugsweise unter ihr angeordneten Trockenzylindern (8) in Kontakt kommt.

## Claims

1. Press arrangement for dewatering a paper, board, tissue and other fibrous web (1) in a machine for producing and/or finishing the same, having a first extended press nip formed by two press rolls (2, 3), through which, in addition to the fibrous web (1) a water-absorbing dewatering belt (11, 12) is led on both sides in each case, one dewatering belt (11, 12) being led away from the fibrous web (1) after the first press nip, and a last extended press nip, formed by two press rolls (5, 6), through which, in addition to the fibrous web (1), there run a water-absorbing dewatering belt (13) and, on the side opposite the fibrous web (1), a smooth transfer belt (14), the fibrous web (1) being transferred to the transfer belt (14) from the sole carrying dewatering belt (11, 12) of the first press nip, the dewatering belt (11, 12), belonging to the first press nip and solely carrying the fibrous web (1), wrapping around an evacuated transfer press roll (4) which forms a transfer nip with the press roll (5) belonging to the last press nip and around which the transfer belt (14) wraps,
**characterized in that**
after the transfer nip, the dewatering belt (11, 12) belonging to the transfer press roll (4) and passing on the fibrous web (1) subsequently wraps around the press roll (5) belonging to the last press nip and around which the transfer belt (14) wraps.

2. Press arrangement according to Claim 1,
**characterized in that**
the transfer press roll (4) and the press roll (5) around which the transfer belt (14) wraps are pressed against each other.

3. Press arrangement according to Claim 1,
**characterized in that**
the transfer press roll (4) and the press roll (5) around which the transfer belt (14) wraps do not exert any pressing pressure on the fibrous web (1) in the transfer nip.

4. Press arrangement according to one of the preceding claims,
**characterized in that**
the transfer belt (14) previously wraps around the transfer press roll (4) before the transfer nip.

5. Press arrangement according to one of the preceding claims,
**characterized in that**
the transfer belt (14) is moistened before picking up the fibrous web (1).

6. Press arrangement according to one of the preceding claims,
**characterized in that**
the first press nip is formed by a cylindrical press roll (3) and a shoe press roll (2), which is preferably arranged above the fibrous web (1).

7. Press arrangement according to one of the preceding claims,
**characterized in that**
the last press nip is formed by a cylindrical press roll (5) and a shoe press roll (6), around which the dewatering belt (13) of the last press nip wraps.

8. Press arrangement according to one of the preceding claims,
**characterized in that**
the transfer belt (14) is arranged above the fibrous web (1).

9. Press arrangement according to Claim 8,
**characterized in that**
after the last press nip, the transfer belt (14) transfers the fibrous web (1) to a transfer fabric (15) which is arranged on the opposite side and which leads the fibrous web (1) to a dryer fabric (16) of a following dryer group.

10. Press arrangement according to one of Claims 1 to 7,
**characterized in that**
the transfer belt (14) is arranged below the fibrous web (1).

11. Press arrangement according to Claim 10,
**characterized in that**
the transfer belt (14) leads the fibrous web (1) to a dryer fabric (16) of a following dryer group.

12. Press arrangement according to one of the preceding claims,
**characterized in that**
hot steam is blown onto the fibrous web (1) as the latter wraps around the transfer press roll (4).

13. Press arrangement according to one of the preceding claims,
**characterized in that**
the pressing plane of at least the first and the last press nip is inclined with respect to the vertical.

14. Press arrangement according to one of the preceding claims
**characterized in that**
in the following dryer group, the fibrous web (1), supported by the dryer fabric (16), is led alternately over heated drying cylinders (8) and guide rolls (9), the fibrous web (1) coming into contact with the drying cylinders (8), preferably arranged below the said web.

## Revendications

1. Ensemble de presse pour égoutter une nappe de papier, carton, papier-tissu ou une autre nappe fibreuse (1) dans une machine de fabrication et/ou d'amélioration de celle-ci, comprenant un premier pinçage de presse prolongé formé par deux rouleaux de presse (2, 3), à travers lequel est guidée, en plus de la nappe fibreuse (1), de chaque côté, à chaque fois une bande d'égouttage (11, 12) absorbant l'eau, une bande d'égouttage (11, 12) étant guidée après le premier pinçage de presse à l'écart de la nappe fibreuse (1), et comprenant un dernier pinçage de presse prolongé formé par deux rouleaux de presse (5, 6), à travers lequel passent, en plus de la nappe fibreuse (1), une bande d'égouttage (13) absorbant l'eau, et du côté opposé à la nappe fibreuse (1), une bande de transfert lisse (14), la nappe fibreuse (1) étant transférée depuis la bande d'égouttage (11, 12) du premier pinçage de presse effectuant seule le guidage jusqu'à la bande de transfert (14), la bande d'égouttage (11, 12) du premier pinçage de presse, guidant seule la nappe fibreuse (1), entourant un rouleau de presse de transfert (4) aspirant, qui forme un pinçage de transfert avec le rouleau de presse (5) du dernier pinçage de presse entouré par la bande de transfert (14), **caractérisé en ce que**
la bande d'égouttage (11, 12) du rouleau de presse de transfert (4) distribuant la nappe fibreuse (1) entoure à nouveau, après le pinçage de transfert, le rouleau de presse (5) du dernier pinçage de presse entouré par la bande de transfert (14).

2. Agencement de presse selon la revendication 1, **caractérisé en ce que**
le rouleau de presse de transfert (4) et le rouleau de presse (5) entouré par la bande de transfert (14) sont pressés l'un contre l'autre.

3. Agencement de presse selon la revendication 1, **caractérisé en ce que**
le rouleau de presse de transfert (4) et le rouleau de presse (5) entouré par la bande de transfert (14) n'exercent dans le pinçage de transfert aucune pression de pressage sur la nappe fibreuse (1).

4. Agencement de presse selon l'une quelconque des revendications précédentes, **caractérisé en ce que** la bande de transfert (14) entoure préalablement le rouleau de presse de transfert (4) avant le pinçage de transfert.

5. Agencement de presse selon l'une quelconque des revendications précédentes, **caractérisé en ce que** la bande de transfert (14) est humidifiée avant la reprise de la nappe fibreuse (1).

6. Agencement de presse selon l'une quelconque des revendications précédentes, **caractérisé en ce que** le premier pinçage de presse est formé par un rouleau de presse cylindrique (3) et un rouleau de presse à sabot (2), qui est disposé de préférence au-dessus de la nappe fibreuse (1).

7. Agencement de presse selon l'une quelconque des revendications précédentes, **caractérisé en ce que** le dernier pinçage de presse est formé par un rouleau de presse cylindrique (5) et un rouleau de presse à sabot (6), qui est entouré par la bande d'égouttage (13) du dernier pinçage de presse.

8. Agencement de presse selon l'une quelconque des revendications précédentes, **caractérisé en ce que** la bande de transfert (14) est disposée au-dessus de la nappe fibreuse (1).

9. Agencement de presse selon la revendication 8, **caractérisé en ce que**
la bande de transfert (14) transfère la nappe fibreuse (1) après le dernier pinçage de presse à une toile de transfert (15) disposée du côté opposé, qui guide la nappe fibreuse (1) vers une toile de séchage (16) d'un groupe de séchage suivant.

10. Agencement de presse selon l'une quelconque des revendications 1 à 7, **caractérisé en ce que** la bande de transfert (14) est disposée sous la nappe fibreuse (1).

11. Agencement de presse selon la revendication 10, **caractérisé en ce que** la bande de transfert (14) guide la nappe fibreuse (1) jusqu'à une toile de séchage (16) d'un groupe de séchage suivant.

12. Agencement de presse selon l'une quelconque des revendications précédentes, **caractérisé en ce que** la nappe fibreuse (1) est soufflée avec de la vapeur chaude pendant l'enveloppement du rouleau de presse de transfert (4).

13. Agencement de presse selon l'une quelconque des revendications précédentes, **caractérisé en ce que** le plan de presse d'au moins le premier et le dernier pinçage de presse est incliné par rapport à la verticale.

14. Agencement de presse selon l'une quelconque des revendications précédentes, **caractérisé en ce que** la nappe fibreuse (1) est guidée dans le groupe de séchage suivant, supportée par la toile de séchage (16), en alternance sur des cylindres de séchage chauffés (8) et des rouleaux directeurs (9), la nappe fibreuse (1) venant en contact avec les cylindres de séchage (8) disposés de préférence sous elle.
